# EUROPÄISCHE PATENTSCHRIFT

(11) **EP 2 691 280 B1**
(45) Veröffentlichungstag und Bekanntmachung des Hinweises auf die Patenterteilung: **15.07.2015**
(21) Anmeldenummer: 12713029.2
(22) Anmeldetag: 27.03.2012
(51) Int. Cl.: B61D 37/00

(54) **KLAPPE MIT FANGSICHERUNG**
FLAP WITH CATCHING SAFEGUARD
VOLET DOTÉ D'UN DISPOSITIF DE RETENUE

(30) Priorität: 30.03.2011 DE 102011006461
(43) Veröffentlichungstag der Anmeldung: 05.02.2014
(73) Patentinhaber: Bombardier Transportation GmbH, 10785 Berlin (DE)
(72) Erfinder: FRIEDRICH, Johann, A-1210 Wien (AT)
(74) Vertreter: Patentanwälte Bressel und Partner mbB
(86) Internationale Anmeldenummer: PCT/EP2012/055388
(87) Internationale Veröffentlichungsnummer: WO 2012/130828

(56) Entgegenhaltungen:
- WO-A1-03/097455
- DE-A1- 4 130 644
- DE-C1- 19 633 469

## Beschreibung

Die Erfindung betrifft eine Klappe zum Verschließen einer Öffnung im Innenraum eines Schienenfahrzeugs, die eine Fangsicherung aufweist.

Innenräume von Schienenfahrzeugen weisen Klappen zum Verschließen dahinter liegender Räume auf. In den Räumen können beispielsweise mechanische und elektrische Komponenten untergebracht sein, die nach Öffnen der Klappe für Reparaturen oder Wartungsarbeiten zugänglich sind.

Die Klappen sind üblicherweise mit einem Rand an einer Wand- oder Deckenverkleidung angelenkt. Ein Aufklappen einer solchen Klappe würde ohne Begrenzungsvorrichtungen dazu führen, dass die Klappe nach unten klappt, bis sie durch das Gelenk aufgefangen wird. Im geöffneten Zustand würde die Klappe ohne weitere Halterung hin und her schwingen, was nachteilig ist. Auch aus Sicherheitsgründen ist ein zu weites Öffnen der Klappe unerwünscht, da bei einem ungewollten Öffnen der Klappe darunter stehende Personen verletzt würden. Es ist auch für die beschriebenen Reparaturen oder Wartungsarbeiten nicht immer erforderlich, dass die Klappe bis zum maximal möglichen Winkel geöffnet wird.

Zur Lösung dieser Probleme werden im Stand der Technik Fangbänder vorgeschlagen, die den Öffnungswinkel der Klappe beim Aufklappen nach unten oder zur Seite begrenzen und ein Hin- und Herschwingen der Klappe im geöffneten Zustand weitgehend verhindern. Fangbänder haben den Nachteil, dass sie sich aufgrund ihrer Länge leicht im Raum hinter der Klappe verhängen oder verklemmen und sich dadurch beim Öffnen der Klappe nicht wie gewünscht entfalten können, wodurch die Klappe nicht wie erwünscht geöffnet werden kann. Außerdem genügen Fangbänder dem vorgeschriebenen Brandschutz nur selten.

WO 03/97455 A1 beschreibt ein absenkbares Gepäckfach mit einer hinter der Rückseite des Gepäckfaches angeordneten Kraftunterstützungseinrichtung zur Bereitstellung einer Unterstützungskraft beim Öffnen und/oder Schließen des Gepäckfaches. Die von der Kraftunterstützungseinrichtung bereitgestellte Kraft wird mittels einer flexiblen Kraftübertragungseinrichtung auf das Gepäckfach übertragen. Die Kraftunterstützungseinrichtung ist als Kraftunterstützungsmodul mit einem eigenen Gehäuse ausgeführt. In dem Gehäuse des Kraftunterstützungsmoduls erzeugt ein Federsystem die Unterstützungskraft. Die flexible Kraftübertragungseinrichtung kann ein über zumindest eine Umlenkrolle geführtes Seil sein. Das Seil kann beispielsweise ein aus rostfreiem Stahl gefertigtes Seil, ein Kunststoffseil oder ein aus einem anderen für den genannten Einsatzzweck geeigneten Material bestehendes Seil sein.

DE 19633469 C1 beschreibt eine Vorrichtung zum Halten von Ausrüstungsteilen im oberen Bereich von Passagierkabinen, die mit Befestigungselementen an der Rumpfstruktur befestigt sind. Es sind Haltemittel vorgesehen, die mit der Rumpfstruktur und den Ausrüstungsteilen verbunden sind und eine solche Wirkverbindung bilden, dass sie im Normalbelastungszustand nicht belastet sind und im Extrembelastungszustand nach Versagen wenigstens eines Befestigungselementes die Ausrüstungsteile in der vorgegebenen Position halten. Die Haltemittel sind beispielsweise als Sicherheitsseile, -bänder oder -gurte ausgebildet.

Eine weitere Lösung ist der Einsatz von Gasdruckfedern, die aber vergleichsweise teuer, störanfällig und daher wartungsintensiv sind.

DE 4130644 A1 offenbart eine Überkopf-Gepäckablage mit einer absenkbaren Schale. Die Schale ist innerhalb eines nach unten offenen, zwei Seitenwände aufweisenden, kastenförmigen Gehäuses über zwei beidseitig der Schale angeordnete Gelenkvierecke so mit den Seitenwänden des Gehäuses verbunden, dass sie aus ihrer geschlossenen Staustellung nach unten in eine offene Beladestellung ausschwenkbar ist. Das jeweilige Gelenkviereck wird durch einen Oberhebel und einen Unterhebel gebildet, wobei die Gelenkpunkte zum Anschluss der Hebel an die jeweilige Seitenwand in deren Frontbereich annähernd vertikal übereinander angeordnet sind und die schalenseitigen Gelenkpunkte so gewählt sind, dass die Beladeöffnung der in ihre offene Stellung abgesenkten und geschwenkten Schale voll zugänglich ist. Für jedes Gelenkviereck ist eine Gasfeder vorgesehen, die dem Gewicht der Schale entgegenwirkt. Jede Gasfeder wirkt über eine Führungsrolle auf das betreffende Gelenkviereck ein. Beidseitig der Schale ist ferner je ein aus einem Wägehebel, einer Feder und einem mit der Schale verbundenen Wägezapfen gebildetes Waagesystem vorgesehen, das während des Beladens das Gewicht der Schale erfasst und die Gasfeder über den Wägehebel so schwenkt, dass der Führungsrolle ein dem festgestellten Gewicht zugeordneter Angriffspunkt am jeweiligen Gelenkviereck zugewiesen wird.

Noch eine weitere Lösung sind starre Haltestangen, die zwischen der Klappe und der Decke oder Wand angeordnet sind und mit einem Ende entweder an der Klappe oder an der Decke/Wand eingehakt werden können, während sie mit einem anderen Ende fest mit entweder der Klappe oder der Decke/Wand verbunden sind. Die Handhabung solcher Fanghaken erfordert ein manuelles Zutun des Benutzers und daher wird diese Lösung als unkomfortabel empfunden.

Die Aufgabe der Erfindung bestand somit darin, eine Klappe mit einer Begrenzungseinrichtung anzugeben, welche eine Öffnung der Klappe begrenzt und ein Schwingen der Klappe im geöffneten Zustand weitgehend verhindert, wobei die Begrenzung die oben aufgeführten Nachteile des Standes der Technik überwinden oder weitgehend überwinden sollte.

Angegeben wird eine Klappe zum Verschließen einer Öffnung im Innenraum eines Schienenfahrzeugs, die eine Fangsicherung aufweist, wobei die Fangsicherung ein Fanggurt oder eine Fangleine ist, welche zur Anordnung zwischen der Klappe und einer ortsfesten Halterung vorgesehen ist,
wobei der Fanggurt oder die Fangleine
- in einer geschlossenen Position der Klappe auf eine Rolle aufgerollt ist, und
- beim Öffnen der Klappe von einer Rolle abgerollt wird und die Klappe in einer geöffneten Position auffängt.

Die erfindungsgemäße Klappe weist eine Fangsicherung mit Aufrollautomatik auf. Durch die Aufrollautomatik wird der Fanggurt oder die Fangleine nur soweit entrollt, wie die Klappe geöffnet wird. Im geschlossenen Zustand der Klappe ist der Fanggurt/ die Fangleine vollständig oder nahezu vollständig eingerollt. Beim Öffnen und Schließen der Klappe kommt es durch die automatische Aufrollung zu keinen störenden Einflüssen, wie beispielsweise Verhaken oder Einklemmen.

Die bezeichnete Leine kann sowohl eine feste Schnur sein oder ein dünnes Seil. Der Gurt kann aus einem Material geschnitten sein, wie beispielsweise Leder, oder er kann aus einem Gewebe bestehen, vorzugsweise aus Kunststoffgewebe.

Die Rolle ist vorzugsweise mit einem Federelement verbunden, das beim Ausrollen der Leine oder des Gurts gespannt wird. Die durch Spannung im Federelement gespeicherte Energie bewirkt, dass beim Schließen der Klappe die Leine oder der Gurt wieder auf die Rolle aufgerollt wird.

Die Art und Gestalt des Federelementes ist grundsätzlich beliebig. So kann das Federelement ein Radialfederelement sein. Bei einem Radialfederelement wird bei einer Drehung der Rolle eine Kompression bzw. Spannung des Federelementes in Umfangsrichtung, bezogen auf die Drehachse der Rolle, bewirkt.

Die Rolle ist vorzugsweise in einem Gehäuse angeordnet. Somit ist auch die Leine oder der Gurt im eingerollten Zustand in einem Gehäuse angeordnet. Das Gehäuse weist eine

Öffnung auf, durch welche die Leine oder der Gurt herausgezogen werden kann. Vorzugsweise ist das Gehäuse aus einem feuerbeständigen Material, beispielsweise einem Metall oder einem feuerfesten Kunststoff.

In einer vorteilhaften Variante der Erfindung ist auch der Fanggurt oder die Fangleine aus einem feuerbeständigen Material, vorzugsweise aus einem feuerfesten Kunststoff.

Die Klappe ist vorzugsweise eine nach unten öffnende Deckenklappe zum Verschließen einer Deckenöffnung eines Schienenfahrzeugwagens. Die Klappe ist beispielsweise an einem ersten Seitenrand an der Decke des Schienenfahrzeugwagens angelenkt und kann an einem zweiten, gegenüberliegenden Seitenrand durch eine Klappbewegung nach unten geöffnet werden, wobei die Klappe den Fanggurt oder die Fangleine im Bereich des zweiten Seitenrandes aufweist. Der erste und der zweite Seitenrand verlaufen vorzugsweise in Fahrtrichtung, können aber auch quer zur Fahrtrichtung verlaufen. Der erste und der zweite Seitenrand sind vorzugsweise parallel zueinander. Die Klappe ist vorzugsweise rechteckig.

Beim Öffnen der Klappe wird der zweite Seitenrand nach unten geschwenkt und der erste Seitenrand verbleibt, gehalten durch das Gelenk, an der Decke. Die Klappe kann an dem zweiten Seitenrand einen oder mehrere Riegel aufweisen, beispielsweise drehbare Riegel. Die Öffnung der Klappe kann dann durch Lösen solcher Riegels erfolgen. Je nach vorgegebener Länge der Leine oder des Gurtes kann die Klappe mehr oder weniger nach unten bewegt werden.

In einer speziellen Variante ist die gelenkige Verbindung am ersten Seitenrand lösbar, insbesondere manuell lösbar, beispielsweise durch aushaken, sodass der erste Seitenrand zur Demontage der Klappe frei gelegt werden kann, wobei der zweite Seitenrand durch den Fanggurt oder die Fangleine, vorzugsweise durch mehrere Fanggurte oder Fangleinen, gehalten wird. Der Begriff "manuell lösbar" bedeutet insbesondere, dass keinerlei Werkzeug benötigt wird, um die gelenkige Verbindung zu lösen und ein Lösen allein per Hand erfolgen kann.

Wie in der vorigen Variante wird die Klappe zunächst am zweiten Seitenrand geöffnet und dann ein Stück nach unten geklappt, wobei die Leine/der Gurt die Klappe auffängt. Dann kann der erste Rand aus seiner Verankerung im Gelenk gelöst werden. Die Klappe kann dann auch am ersten Seitenrand nach unten bewegt werden, wobei sie auf der Seite des zweiten Seitenrands von der ausgerollten Leine oder dem ausgerollten Gurt, vorzugsweise mehreren davon, gehalten wird. Auf Seiten des ersten Seitenrands kann die Klappe manuell gehalten werden, es ist aber auch möglich, dass auch an der Seite bzw. im Bereich des ersten Seitenrands eine oder mehrere weitere Fangsicherungen wie oben beschrieben angeordnet sind, wodurch die Klappe auch auf der Seite des ersten Seitenrands gehalten wird, wenn beide Seitenränder und damit die gesamte Klappe von der umgebenden Decke gelöst sind.

In einer weiteren Variante wird eine Klappe angegeben, die einen ersten und einen zweiten Seitenrand aufweist, die einander gegenüberliegen, wobei die Klappe eine absenkbare Klappe ist und an beiden Seitenrändern oder im Bereich beider Seitenränder jeweils eine oder mehrere Fangsicherungen aufweist, wobei die Fangsicherung jeweils ein Fanggurt oder eine Fangleine ist, welche(r)
- zwischen der Klappe und einer ortsfesten Halterung angeordnet ist,
- in einer geschlossenen Position der Klappe auf eine Rolle aufgerollt ist, und
- beim Absenken der Klappe von einer Rolle abgerollt wird und die Klappe in einer abgesenkten Position auffängt.

Der erste und der zweite Seitenrand sind vorzugsweise parallel zueinander.

Bei dieser Variante wird die Klappe am ersten Seitenrand und am zweiten Seitenrand von der Decke gelöst, beispielsweise durch Lösen von im Bereich der Seitenränder angeordneter Verriegelungen, und abgesenkt. Die Klappe wird vorzugsweise parallel zur Decke abgesenkt und von den Fangsicherungen in dieser Lage gehalten. In dieser Variante vollzieht die Klappe keine Schwenkbewegung um eine Gelenkachse, sondern sie wird abgesenkt. Wenn die Klappe wieder verschlossen werden soll, wird sie angehoben, wobei die Leine oder der Gurt der Fangsicherung wieder aufgerollt werden, und in Decke verriegelt.

Die erfindungsgemäße Klappe ist insbesondere eine Deckenklappe zur Abdeckung eines Lüftungskanalmoduls, wie es in der europäischen Patentanmeldung EP 10090013 beschrieben ist.

Ein solches Kanalmodul bildet einen in Längsrichtung des Wagenkastens verlaufenden Zuluftkanal für eine Zuführung von Luft in das Innere des Wagenkastens. Das Kanalmodul kann Anschlüsse zu einem Belüftungsaggregat und optional zu weiteren Kanalmodulen in angrenzenden Fahrzeugteilen oder Fahrzeugen aufweisen. Das Kanalmodul ist an der Wagenkasten-Decke befestigt und es ist insbesondere für solche Fahrzeuge geeignet, die mehrere Fahrzeugbereiche (z.B. durch Drehgestellte und/oder Übergangsbereiche zwischen den Fahrzeugbereichen getrennte Fahrzeugbereiche) aufweisen. Vorzugsweise ist in dem Kanalmodul seitlich des Zuluftkanals zumindest ein sich in der Längsrichtung des Wagenkastens erstreckender Beruhigungsraum ausgestaltet, der eintrittsseitig mit dem Zuluftkanal und austrittsseitig über Austrittsöffnungen mit dem Fahrgastraum verbunden ist, sodass Luft aus dem Zuluftkanal durch den Beruhigungsraum und durch die Austrittsöffnungen in den Fahrgastraum strömen kann. Vorzugsweise tritt die Luft beim Übergang von dem Zuluftkanal in den Beruhigungsraum durch einen Übergangsbereich mit einem verringerten Strömungsquerschnitt hindurch, wobei die Querschnittsfläche des Übergangsbereichs kleiner ist als die Querschnittsfläche in dem Beruhigungsraum. Daher verringern sich die Luftgeschwindigkeiten nach dem Eintritt in den Beruhigungsraum, es kann eine Verteilung der Luft stattfinden und die Luft tritt gleichmäßig über die verschiedenen Austrittsöffnungen verteilt bei geringen Luftgeschwindigkeiten in den Fahrgastraum ein. Vorzugsweise befinden sich zwei Beruhigungsräume seitlich des Zuluftkanals, auf gegenüberliegenden Seiten des Zuluftkanals. Vorzugsweise weist das Kanalmodul zusätzlich zu dem Zuluftkanal zumindest einen Abluftkanal auf, durch den Abluft aus dem Fahrgastraum abgeleitet werden kann. Der Abluftkanal ist zum Beispiel, falls vorhanden, oberhalb des Beruhigungsraumes angeordnet. Der Abluftkanal ist in spezieller Ausgestaltung, anders als der Zuluftkanal, nicht durch Abnehmen einer Kanalwand zu öffnen, sondern das Kanalmodul weist vorzugsweise einen geschlossenen umlaufenden Rand mit Kanalwänden zum Beispiel an allen vier Seiten des Abluftkanals auf. Die Zuleitung der Abluft aus dem Fahrgastraum in den Abluftkanal kann zum Beispiel durch Lufteintrittsöffnungen im Bereich des Fußbodens des Fahrgastraumes und durch Kanäle im Bereich der Seiten des Wagenkastens, insbesondere entlang der Türsäulen, und/oder im Bereich des Wagenkasten-Endes realisiert werden. Vorzugsweise sind zwei Abluftkanäle auf gegenüberliegenden Seiten des Zuluftkanals in dem Kanalmodul ausgebildet, wobei die Längsachsen der Abluftkanäle und des Zuluftkanals parallel zueinander verlaufen. Im Falle nur eines einzigen Abluftkanals gilt dies auch für die Längsachsen des nur einen Abluftkanals und des Zuluftkanals.

Die erfindungsgemäße Deckenklappe deckt den Zuluftkanal des Kanalmoduls nach unten ab und bildet auf seiner Unterseite eine vom Fahrgastraum sichtbare Oberfläche der Deckenverkleidung, wobei die Deckenklappe nach Öffnen eine Reinigung und Wartung des Zuluftkanals ermöglicht.

In vorteilhafter Ausgestaltung weist die Deckenklappe ein langgestrecktes Profil auf, das sich seitlich des Kanalmoduls in Längsrichtung des Fahrzeugs erstreckt. In dem langgestreckten Profil sind die Austrittsöffnungen ausgeformt, durch die die Zuluft aus dem Zuluftkanal in den Fahrgastraum ausströmt.

Insbesondere kann die Deckenklappe fest mit dem langgestreckten Profil verbunden sein, zum Beispiel verklebt sein. In besonderer Ausgestaltung befinden sich zwei langgestreckte Profile an den gegenüberliegenden Seiten der Deckenklappe und die Seitenränder der Deckenklappe befinden sich an den langgestreckten Profilen.

Bei den langgestreckten Profilen kann es sich insbesondere um Metallprofile, zum Beispiel Aluminium-Strangpressprofile, handeln, die vorzugsweise Leitflächen zum Leiten der ausströmenden Luft in erwünschte Richtungen aufweisen.

Die Deckenklappe ist jeweils aus zumindest einem Formteil mit faserverstärkten und geschäumten Duroplasten gefertigt. Dabei kann es sich insbesondere um glasfaserverstärkten Phenolharzschaum handeln, der zum Beispiel plattenförmig mit einer Wandstärke im Bereich von 6 - 10 mm verwendet wird.

Die Deckenklappe kann eine Deckschicht aus unter Hochdruck laminierten Verbundmaterialien (HPL) aufweisen, insbesondere eine untere Deckschicht, die die Ansichtsfläche für den Fahrgastraum bildet. Es kann aber auch die obere Deckschicht der Deckenklappe aus dem gleichen Material bestehen. Insbesondere kann es sich bei dem unter Hochdruck laminierten Verbundmaterial um Papierbahnen handeln, die mit härtbaren (duroplastischen) Kunstharzen getränkt worden sind. Die äußerste Schicht, die als Dekorschicht bezeichnet werden kann, besteht vorzugsweise aus einem in der gewünschten Farbe eingefärbten oder bedruckten und melaminharzgetränkten Bogenpapier. Die Kernschichten des Laminats bestehen z.B. aus Papierbogen, die mit Phenolharz getränkt worden sind. Unter hohem Druck, bei gleichzeitiger Wärmeeinwirkung werden die verschiedenen Schichten unlösbar miteinander verpresst und härten zu einem festen, nicht mehr erweichbaren Plattenkörper aus. Im Ergebnis werden Kunststoffplatten von homogener Härte und hoher Festigkeit mit porenlosen Oberflächen erhalten. Die Dicke der laminierten Deckschichten kann zum Beispiel im Bereich von 0,6 - 1,2 mm liegen.

Insbesondere können die Formteile der Deckenplatte plattenförmiges Sandwich-Material aufweisen, wobei die gegenüberliegenden äußeren Schichten durch das beschriebene Laminat gebildet werden, das auf einen Kern aus dem oben erwähnten faserverstärkten und geschäumten Duroplastmaterial aufgeklebt ist.

Bei den Fasermaterialien kann es sich insbesondere um Fasermaterialien aus der folgenden Gruppe von Materialien handeln: Glasfasern, mesoskalige Karbonfasern, nanoskalige zylindrische Grafitfasern und beliebige Kombinationen davon.

Ferner wird bevorzugt, dass die Deckschicht einen MAHRE (Maximum Average Rate of Heat Emission), gemessen im Kegelkalorimeter (engl.: cone calorimeter) von weniger als 90 kW/m², vorzugsweise weniger als 65 kW/m² aufweist. Den MAHRE-Wert erhält man bei einer Brandschutzuntersuchung entsprechend der internationalen Norm ISO 5660-1. Dabei wird die Wärmefreisetzungsrate von horizontal angeordneten Proben bei der Entzündung durch eine externe Wärmequelle ermittelt. Überraschenderweise hat sich herausgestellt, dass das oben erwähnte Material für die Deckschicht bereits ohne weiteren Zusatz von Feuer hemmenden Materialien den Grenzwert von 90 kW/m² für Schienenfahrzeuge einhält, die nicht durch Tunnel fahren.

Bei den faserverstärkten und geschäumten Duroplasten, die für die Formteile der Deckenklappe insbesondere als Kernmaterial eingesetzt werden, wird bevorzugt, dass das Material einen MAHRE von kleiner als 15 kW/m² aufweist. Dies ist zum Beispiel bei glasfaserverstärktem Phenolharzschaum der Fall, wenn die Wandstärke zwischen 6 und 10 mm liegt.

Ausführungsbeispiele der Erfindung werden nun unter Bezugnahme auf die beigefügte Zeichnung beschrieben. Die einzelnen Figuren der Zeichnung zeigen:
- Fig. 1: eine seitliche Darstellung einer erfindungsgemäßen Deckenklappe zur Abdeckung eines Kanalmoduls,
- Fig. 2: eine dreidimensionale Darstellung der Anordnung der Fig. 1 in einer Sicht von schräg oben

Fig. 1 zeigt eine seitliche Darstellung einer Anordnung mit einem Kanalmodul 1, das unten von einer Deckenklappe 4 abgedeckt ist. Die nachfolgenden Erläuterungen beziehen sich sowohl auf Fig. 1 als auch, sofern die Bezugszeichen in beiden Figuren dargestellt sind, auf Fig. 2.

Die Deckenklappe 4 ist an einem ersten Seitenrand 90 an der Decke des Schienenfahrzeugwagens angelenkt und ist an einem zweiten, gegenüberliegenden Seitenrand 91 durch eine Klappbewegung nach unten geöffnet worden. Die gelenkige Verbindung erfolgt über ein in Längsrichtung des Fahrzeugs verlaufendes langgestrecktes, im Querschnitt hakenförmiges Profilteil 92 am ersten Seitenrand 90 der Klappe 4, das in eine ebenfalls in Längsrichtung des Fahrzeugs verlaufende Umfassung 93, die ein integraler Teil eines langgestreckten Profils 3b ist, eingehakt ist.

Zum Öffnen der Klappe 4 wurde der drehbare Riegel 95 geöffnet. Die Klappe weist eine Fangsicherung 100 im Bereich des zweiten Seitenrandes 91 auf. Die Fangsicherung besteht aus einer Fangleine 101, die zwischen der Klappe 4 und einer ortsfesten Halterung 102 angeordnet ist. Mit einem Ende ist die Fangleine 101 an der Halterung 102, welche an der Decke fixiert ist, befestigt. Die Fangleine 101 tritt in ein Gehäuse 103 ein und ist mit dem anderen Ende an einer Rolle 107, die in der Fig. 2 in einem Schnitt durch das Gehäuse 103 gezeigt ist, befestigt. Das Gehäuse ist an einer Lasche 105 befestigt, die ihrerseits an der Deckenklappe 4 befestigt ist.

Im gezeigten Zustand ist die Fangleine 101 von der Rolle 107 teilweise abgerollt. Eine weitere Öffnung der Klappe 4 nach unten ist möglich, wobei die Fangleine weiter abgerollt wird, bis sie auf maximale Länge abgerollt ist und die Klappe auffängt. Die Klappe kann bei Bedarf soweit geöffnet werden, bis das hakenförmige Profilteil 92 aus der Umfassung 93 ausgehakt werden kann. Ein Aushaken der Klappe am ersten Rand 90 ist jedoch nicht zwingend nötig, wenn die Wartungsarbeiten am Kanalmodul auch ohne diese Maßnahme erfolgen können.

Die tragende Konstruktion ist in dem Ausführungsbeispiel durch zwei in Längsrichtung des Fahrzeugs verlaufende langgestreckte Profile 3a, 3b realisiert, die sich seitlich, auf beiden einander gegenüberliegenden Seiten des Kanalmoduls 1 erstrecken. Die Profile 3 sind vorzugsweise Aluminium-Strangpressprofile mit mehreren Kammern zur Stabilisierung der Profile. An den langgestreckten Profilen 3a, 3b sind Haltestangen 6a, 6b für Passagiere befestigt. Die Haltestangen 6a, 6b weisen abgewinkelte Endstücke 57a, 57b (Fig. 1) auf, die mit Schrauben 44a, 44b an den langgestreckten Profile 3a, 3b befestigt sind.

Die Fig. 1 und 2 lassen an den einander gegenüberliegenden Längsrändern der Deckenklappe 4 jeweils ein Luftleitprofil 11a, 11b erkennen. An dem links in Fig. 1 dargestellten Luftleitprofil 11a ist auch eine Vielzahl von sich in Längsrichtung erstreckenden Schlitzen 13 erkennbar. Fig. 2 zeigt, dass die Luftleitprofile oben einen plattenförmigen, sich in horizontaler Richtung erstreckenden Bereich 14 aufweisen, in dem die Schlitze 13 ausgebildet sind.

Das Kanalmodul 1 weist einen zentralen, sich in Längsrichtung (senkrecht zur Figurenebene in Fig. 1) erstreckenden Zuluftkanal 21 auf, durch den je nach Bedarf Warmluft und/oder Kaltluft geführt werden kann, um den Fahrgastraum unter dem Kanalmodul 1 zu belüften. Die Warmluft oder Kaltluft wird zum Beispiel von einer an sich bekannten Heizungsanlage und/oder Klimaanlage bereitgestellt. Neben dem Zuluftkanal 21 sind Abluftkanäle 23a, 23b angeordnet. Über nicht dargestellte Lufteintrittsöffnungen tritt Abluft aus dem Fahrgastraum in die Abluftkanäle ein, durch die die Abluft zu der Heizungs- und/oder Klimaanlage und/oder ins Freie geführt wird.

Die Schnittdarstellung der Fig. 1 zeigt, außer dem Zuluftkanal 21 und den Abluftkanälen 23a, 23b, auch seitlich des Zuluftkanals 21 und unterhalb der Abluftkanäle 23a, 23b ausgebildete Beruhigungsräume 22a, 22b, die sich ebenfalls in Längsrichtung des Fahrzeugs bzw. der Anordnung erstrecken. Vorzugsweise befinden sich derartige Beruhigungsräume 22a, 22b überall dort, wo in den Luftleitprofilen 11 Luftaustrittsöffnungen 13 angeordnet sind.

Die Beruhigungsräume 22a, 22b werden teilweise durch Wandelemente des Kanalmoduls 1 gebildet. An den beiden Schenkeln des U-förmigen zentralen Teils 71 sind Begrenzungsbleche 80, 81 mit Luftdurchtrittsöffnungen (s. Fig. 2) angebracht. Die Beruhigungsräume 22a, 22b werden von den Begrenzungsblechen 80, 81, den unteren Wandelementen 74, 75 begrenzt. Nach unten werden die Beruhigungsräume 22a, 22b im geschlossenen Zustand der Klappe 4 durch die seitlichen Randbereiche der Deckenklappe 4 sowie durch die Luftleitprofile 11a, 11b umrandet. Seitlich nach außen begrenzen die tragenden Profile 3a, 3b den jeweiligen Beruhigungsraum 22.

Durch Öffnen der Deckenklappe 4 mit den daran befestigten Luftleitprofilen 11a, 11b wird nicht nur der zentrale Zuluftkanal 21 zugänglich, sondern auch die beiden Beruhigungsräume 22a, 22b. Aus diesem Grund können insbesondere die für die Zuluft benutzten Bereiche gewartet und insbesondere gereinigt werden.

In der speziellen Ausführungsform weist das Kanalmodul 1 den bereits erwähnten zentralen, U-förmigen Mittelteil 71 auf, der den zentralen Zuluftkanal 21 oben und auf den gegenüberliegenden Seiten begrenzt. Die beiden Schenkel des U-förmigen zentralen Teils 71 trennen den Zuluftkanal 21 von den seitlich angeordneten Abluftkanälen 23a, 23b. Außerdem weist das Kanalmodul 1 die bereits erwähnten unteren Wandelemente 74, 75 zur Begrenzung der seitlichen Abluftkanäle 23a, 23b auf. Alle in Fig. 1 dargestellten Wandelemente erstrecken sich über die gesamte Längserstreckung des Kanalmoduls 1 in Richtung senkrecht zu der Figurenebene von Fig. 1, wie in Fig. 2 angedeutet.

## Patentansprüche

1. Klappe (4) zum Verschließen einer Öffnung im Innenraum eines Schienenfahrzeugs, die eine Fangsicherung (100) aufweist, wobei die Fangsicherung ein Fanggurt oder eine Fangleine (101) ist, welche(r) zur Anordnung zwischen der Klappe (4) und einer ortsfesten Halterung (102) vorgesehen ist,
**dadurch gekennzeichnet, dass**
der Fanggurt oder die Fangleine (101)
- in einer geschlossenen Position der Klappe (4) auf eine Rolle (107) aufgerollt ist, und
- beim Öffnen der Klappe (4) von einer Rolle (107) abgerollt wird und die Klappe in einer geöffneten Position auffängt.

2. Klappe nach Anspruch 1, die eine nach unten öffnende Deckenklappe (4) zum Verschließen einer Deckenöffnung eines Schienenfahrzeugwagens ist.

3. Klappe nach Anspruch 2, die an einem ersten Seitenrand (90) an der Decke des Schienenfahrzeugwagens angelenkt ist und die an einem zweiten, gegenüberliegenden Seitenrand (91) durch eine Klappbewegung nach unten geöffnet werden kann, wobei die Klappe (4) den Fanggurt oder die Fangleine (101) im Bereich des zweiten Seitenrandes (91) aufweist.

4. Klappe nach Anspruch 3, wobei die gelenkige Verbindung am ersten Seitenrand (90) lösbar ist, sodass der erste Seitenrand (90) zur Demontage der Klappe (4) frei gelegt werden kann, wobei der zweite Seitenrand (91) durch den Fanggurt oder die Fangleine (101) gehalten wird.

5. Klappe nach Anspruch 4, wobei die Klappe (4) einen Fanggurt oder eine Fangleine auch im Bereich des ersten Seitenrandes (90) aufweist.

6. Klappe nach Anspruch 2, die einen ersten und einen zweiten Seitenrand aufweist, die einander gegenüberliegen, wobei die Klappe eine absenkbare Klappe ist und an beiden Seitenrändern oder im Bereich beider Seitenränder jeweils mindestens einen Fanggurt oder mindestens eine Fangleine aufweist, welche(r)
- zwischen der Klappe und einer ortsfesten Halterung angeordnet ist,
- in einer geschlossenen Position der Klappe auf eine Rolle aufgerollt ist, und
- beim Absenken der Klappe von einer Rolle abgerollt wird und die Klappe in einer abgesenkten Position auffängt.

7. Klappe nach einem der vorangehenden Ansprüche, wobei die Rolle (107) in einem Gehäuse (103) angeordnet ist.

8. Klappe nach einem der vorangehenden Ansprüche, wobei das Gehäuse (103) aus einem feuerbeständigen Material ist.

9. Klappe nach einem der vorangehenden Ansprüche, bei welcher der Fanggurt oder die Fangleine (101) aus einem feuerbeständigen Material sind.

10. Klappe nach einem der Ansprüche 2-9, die eine Deckenklappe zur Abdeckung eines Kanalmoduls (1) zur Belüftung eines Innenraums eines Schienenfahrzeugs ist.

11. Schienenfahrzeug, aufweisend eine Klappe nach einem der Ansprüche 1-10.

## Claims

1. Flap (4) for closing an opening in the interior of a rail vehicle, which comprises a catch mechanism (100), wherein the catch mechanism is a bridle or a painter (101), which is provided for arrangement between the flap (4) and a fixed mount (102),
**characterised in that**,
the bridle or painter (101)
- is rolled onto a roll (107) in a closed position of the flap (4), and
- is rolled off a roll (107) when the flap (4) is opened, and catches the flap in an open position.

2. Flap according to claim 1, which is a ceiling flap (4) that opens downwards for closing a ceiling opening of a rail vehicle.

3. Flap according to claim 2, which is hinged to the ceiling of the rail vehicle on a first lateral edge (90) and which is able to be opened downwards by a flap movement on a second, opposite lateral edge (91), wherein the flap (4) has the bridle or the painter (101) in the region of the second lateral edge (91).

4. Flap according to claim 3, wherein the hinged connection to the first lateral edge (90) is releasable, such that the first lateral edge (90) is able to be released for disassembly of the flap (4), wherein the second lateral edge (91) is held by the bridle or the painter (101).

5. Flap according to claim 4, wherein the flap (4) also has a bridle or a painter in the region of the first lateral edge (90).

6. Flap according to claim 2, which has a first and a second lateral edge that lie opposite each other, wherein the flap is a lowerable flap and has at least one respective bridle or at least one painter on both lateral edges or in the region of both lateral edges, said bridle or painter
- being arranged between the flap and a fixed mount,
- being rolled onto a roll in a closed position of the flap, and
- being rolled off a roll during the lowering of the flap and catching the flap in a lowered position.

7. Flap according to one of the preceding claims, wherein the roll (107) is arranged in a housing (103).

8. Flap according to one of the preceding claims, wherein the housing (103) is made from a fire-resistant material.

9. Flap according to one of the preceding claims, wherein the bridle or the painter (101) is made from a fire-resistant material.

10. Flap according to one of claims 2 to 9, which is a ceiling flap for covering a channel module (1) for the ventilation of an interior of a rail vehicle.

11. Rail vehicle having a flap according to one of claims 1 to 10.

## Revendications

1. Volet (4) pour la fermeture d'une ouverture dans l'espace intérieur d'un véhicule sur rails qui présente un dispositif de blocage (100), le dispositif de blocage étant une sangle de blocage ou une corde de blocage (101) qui est prévue pour l'agencement entre le volet (4) et un support fixe (102), **caractérisé en ce que**
la sangle de blocage ou la corde de blocage (101)
- est enroulée dans une position fermée du volet (4) sur un rouleau (107) et
- lors de l'ouverture du volet (4), est déroulée d'un rouleau (107) et bloque le volet dans une position ouverte.

2. Volet selon la revendication 1, qui est un volet de plafond (4) s'ouvrant vers le bas pour la fermeture d'une ouverture de plafond d'une voiture de véhicule sur rails.

3. Volet selon la revendication 2, qui est articulé sur un premier bord latéral (90) sur le plafond de la voiture de véhicule sur rails et qui peut être ouvert vers le bas sur un second bord latéral (91) en regard par un mouvement de rabattement, le volet (4) présentant la sangle de blocage ou la corde de blocage (101) dans la zone du second bord latéral (91).

4. Volet selon la revendication 3, la liaison articulée au premier bord latéral (90) étant détachable de sorte que le premier bord latéral (90) puisse être dégagé pour le démontage du volet (4), le second bord latéral (91) étant maintenu par la sangle de blocage ou la corde de blocage (101).

5. Volet selon la revendication 4, le volet (4) présentant une sangle de blocage ou une corde de blocage aussi dans la zone du premier bord latéral (90).

6. Volet selon la revendication 2, qui présente un premier et un second bord latéral qui se font face, le volet étant un volet abaissable et présentant respectivement au moins une sangle de blocage ou au moins une corde de blocage sur les deux bords latéraux ou dans la zone des deux bords latéraux, laquelle
- est agencée entre le volet et un support fixe,
- est enroulée dans une position fermée du volet sur un rouleau et
- est déroulée d'un rouleau lors de l'abaissement du volet et bloque le volet dans une position abaissée.

7. Volet selon l'une quelconque des revendications précédentes, le rouleau (107) étant agencé dans un boîtier (103).

8. Volet selon l'une quelconque des revendications précédentes, le boîtier (103) étant en un matériau ininflammable.

9. Volet selon l'une quelconque des revendications précédentes, pour lequel la sangle de blocage ou la corde de blocage (101) sont en un matériau ininflammable.

10. Volet selon l'une quelconque des revendications 2 à 9, qui est un volet de plafond destiné à recouvrir un module de canal (1) pour la ventilation d'un espace intérieur d'un véhicule sur rails.

11. Véhicule sur rails présentant un volet selon l'une quelconque des revendications 1 à 10.
